# EUROPÄISCHE PATENTSCHRIFT

(11) **EP 0 327 848 B1**
(45) Veröffentlichungstag und Bekanntmachung des Hinweises auf die Patenterteilung: **13.07.1994**
(21) Anmeldenummer: 89100841.9
(22) Anmeldetag: 19.01.1989
(51) Int. Cl.: F02M 35/10

(54) **Luftansaugrohr für eine Brennkraftmaschine**
Intake air conduit for an internal-combustion engine
Conduit d'admission d'air pour un moteur à combustion interne

(30) Priorität: 10.02.1988 DE 3804063
(43) Veröffentlichungstag der Anmeldung: 16.08.1989
(73) Patentinhaber: Klöckner-Humboldt-Deutz Aktiengesellschaft, 51149 Köln (DE)
(72) Erfinder: Wahnschaffe, Jürgen, D-5060 Bergisch Gladbach 2 (DE); Bauer, Lothar, D-5000 Köln 91 (DE)

(56) Entgegenhaltungen:
- EP-A- 0 114 618
- EP-A- 0 251 180
- DE-A- 3 117 768
- DE-A- 3 329 961
- FR-A- 2 239 900

## Beschreibung

Die Erfindung betrifft ein Luftansaugrohr für eine Brennkraftmaschine nach dem Oberbegriff des Anspruchs 1.

Die EP-A-0 251 180 offenbart ein Luftansaugrohr für Brennkraftmaschinen, bestehend aus einem weitgehend zylindrischen Hauptrohr und von diesem zu den einzelnen Zylindern der Brennkraftmaschine abzweigenden, gleichen und gleichgerichteten Saugrohrstutzen, wobei die Saugrohrstutzen mittels zumindest eines Flansches am Zylinderkopf der Brennkraftmaschine befestigbar sind. Dieses gattungsgemäße Luftansaugrohr besteht aus vielen Einzelteilen und erfordert deshalb einen hohen Fertigungsaufwand.

In der DE-A-31 17 768 ist ein Luftansaugrohr für Brennkraftmaschinen beschrieben, das einteilig in Druckguß ausgeführt ist. Die Druckgußform ist jedoch kompliziert und daher teuer in Herstellung und Betrieb.

Bekannte Luftansaugrohre für Brennkraftmaschinen sind derart ausgebildet, daß sie als Sandgußteil oder Kokillengußteil hergestellt werden können. Diese Herstellungsverfahren sind sehr material-, zeit- und kostenaufwendig.

Der Erfindung liegt die Aufgabe zugrunde, ein Luftansaugrohr anzugeben, das in Massenfertigung einfach hergestellt werden kann.

Diese Aufgabe wird nach dem kennzeichnenden Merkmalen des Anspruchs 1 gelöst.

Das Hauptrohr ist an seinen beiden Stirnseiten offen, so daß nach der einteiligen Herstellung des Hauptrohrs zusammen mit den Saugrohrstutzen im Druckgußverfahren die Druckgußkerne (Schieber) aus dem Hauptrohr leicht herausgezogen werden können. Ebenso sind die Saugrohrstutzen weitgehend gradlinig ausgeführt, so daß ein den Innenraum des Saugrohrstutzens freihaltender weiterer Druckgußkern leicht gezogen werden kann.

Vorzugsweise ist das Hauptrohr in zwei Hautprohrabschnitte etwa gleicher Länge aufgeteilt, so daß sich etwa gleich ausgebildete Druckgußkerne ergeben.

Um ein einfaches Ziehen der Druckgußkerne zu ermöglichen, erweitert sich das Hauptrohr zu seinen Enden hin leicht konisch.

Um eine Zugangsmöglichkeit zu den Saugrohrstutzenflanschen bzw. deren Befestigungsschrauben zu erzielen, die am Zylinderkopf festgeschraubt werden, ist das Hauptrohr als abgeflachter Zylinder ausgebildet, wobei die Abflachung im Bereich der Saugrohrstutzen vorgesehen ist.

Über an den Stirnseiten angeordnete Befestigungsflansche, die vorzugsweise mittels Versteifungsrippen am Hauptrohr abgestützt sind, ist das Hauptrohr an Luftfiltergehäusen o. dgl. dicht festlegbar.

Zur Erzielung einer niedrigen Geräuschemission ist vorgesehen, am Hauptrohr umlaufende Querrippen anzuordnen, die sich vorzugsweise nur im Bereich der Kreiskrümmung erstrecken. Ist mindestens eine über die ganze axiale Länge des Hauptrohrs sich von einem Befestigungsflansch zum anderen erstreckende Längsrippe vorgesehen, die vorteilhaft mit den Querrippen fest verbunden ist, so ergibt sich ein versteifender Rippenverbund.

Die in der Form vorgesehenen Hohlräume für das Versteifungsgerippe dienen vorteilhaft als Zuführungskanäle für das Druckgußmaterial.

Weitere Merkmale der Erfindung ergeben sich aus den weiteren Ansprüchen, der Beschreibung und der Zeichnung, in der ein Ausführungsbeispiel der Erfindung dargestellt ist.

Es zeigen:
- Fig. 1:: einen Axialschnitt durch ein Ausführungsbeispiel eines Luftansaugrohrs einer vierzylindrigen Brennkraftmaschine,
- Fig. 2:: einen Schnitt längs der Linie II-II durch das Luftansaugrohr,
- Fig. 3:: einen Schnitt längs der Linie III-III durch das Luftansaugrohr.

Das dargestellte Luftansaugrohr 1 ist für eine vierzylindrige Brennkraftmaschine vorgesehen und besteht aus einem Hauptrohr 1 mit offenen Stirnseiten 2, 3 und vier mit gleichem Abstand voneinander am Hauptrohr 1 quer anschließende Saugrohrstutzen 4.

Das Hauptrohr 1 ist im wesentlichen in zwei gleiche Abschnitte 5, 6 unterteilt, die im Querschnitt als abgeflachte Zylinder ausgebildet sind. Von der mittleren Stoßkante 7 ausgehend, erweitern sich die Hauptrohrabschnitte 5 und 6 zu ihren offenen Stirnsteiten 2 und 3 leicht konisch, wobei sie im Bereich der Stirnseiten 2 und 3 in einen vollen Kreisquerschnitt übertreten.

An jeder Stirnseite ist - wie insbesondere auch aus Fig. 3 zu ersehen - ein Dreipunkt-Befestigungsflansch 8 angeordnet, der im wesentlichen als Viereck ausgebildet ist.

Vorzugsweise ist zur Materialeinsparung eine der Ecken unter Bildung einer zur Diagonalen etwa parallelen Schnittkante abgeschnitten. Der Befestigungsflansch 8 ist ferner über längs zum Hauptrohr 1 verlaufende Versteifungsrippen 9 an diesem abgestützt. Der Befestigungsflansch weist drei Schraublöcher 10 auf, mit der dieser dichtend an einem Luftfiltergehäuse o. dgl. festgeschraubt werden kann.

Das Hauptrohr hat ferner über den Umfang verteilt umlaufende Querrippen 11, die - wie aus Fig. 2 zu ersehen - sich im wesentlichen über den teilkreisförmigen Mantel des Hauptrohrs 1 erstrecken. Vorzugsweise ist auch mindestens eine Längsrippe 12 vorgesehen, die sich über die ganze Länge des Hauptrohrs 1 von einem Befestigungsflansch 8 auf der einen Stirnseite 2 bis zum anderen Befestigungsflansch 8 auf der anderen Stirnseite 3 erstreckt, wobei der Verbund aus Querrippen 11 und aus Längsrippen 12 ein steifes Hauptrohr 1 ergibt, das auch gegen Schwingungen widerstandsfähig ist.

Die Saugrohrstutzen 4 treten an der Abflachung 13 in das Hauptrohr 1 ein, wobei sich ihre Eintrittsöffnung über die ganze Breite der Abflachung 13 erstreckt; in Längsrichtung des Hauptrohrs 1 ist die Eintrittsöffnung schmaler als ihre in Querrichtung zum Hauptrohr 1 gemessene Höhe. Wie insbesondere in Fig. 1 dargestellt, bildet die Abflachung 13 bzw. die Wandung des Hauptrohrs 1 mit der Wandung 14 des Saugrohrstutzens 4 eine scharfe Kante 15.

Das erfindungsgemäß ausgebildete Luftansaugrohr hat den Vorteil, daß man es im Druckgußverfahren herstellen kann. In einer Außenform, dessen Teilungsebene in Fig. 2 als Linie A-A eingezeichnet ist, werden in Richtung der Längsachse 16 des Hauptrohrs 1 je ein Druckgußkern eingefahren, bis diese an ihren einander zugewandten Stirnseiten in Höhe der Stoßkante 7 fest aneinanderliegen und so die Innenform des Hauptrohrs 1 bestimmen. An diese eingefahrenen Druckgußkerne werden weitere Druckgußkerne herangefahren, die die Saugrohrstutzeninnenform bestimmen. Diese weiteren Druckgußkerne liegen an den Abflachungen der den Hauptrohrstrang 1 bestimmenden Druckgußkerne an. Nunmehr wird - vorzugsweise über den den Längskanal 12 bildenden Hohlraum und die mit diesem verbundenen, die späteren Querrippen 11 bildenden Umfangskanäle - das Material unter hohem Druck eingeschossen und füllt den Hohlraum zwischen der Außenform und den Druckgußkernen aus. Nach Erkalten des Druckgußmaterials können die Kerne aufgrund der besonderen Gestaltung des Luftansaugrohrs herausgezogen werden. Nach Öffnen der Form in der Teilungsebene A-A kann das einteilig im Druckgußverfahren hergestellte Luftansaugrohr entnommen werden.

Der Befestigungsflansch 8 ist vorteilhaft so ausgebildet, daß er als Wandteil eines an der Brennkraftmaschine angesetzten Abluftkastens 20 dienen kann. Hierzu ist die im wesentlichen rechteckige Grundform des Flansches 8 mit einer geschnittenen Ecke vorteilhaft.

Vorteilhaft mündet das längere Wandteil des Saugrohrstutzens 14 etwa rechtwinklig in die Abflachung 13, wobei der einmündende Wandabschnitt 14a mit dem längeren Wandabschnitt 14b einen stumpfen Winkel 21 bildet. Dies hat den Vorteil, daß der den Innenraum des Saugrohrstutzens 4 bildende Druckgußkern keine Spitzen unter 90° aufweist, die beim Gießen hoch temperaturbelastet wären.

## Patentansprüche

1. Luftansaugrohr für eine Brennkraftmaschine, bestehend aus einem weitgehend zylindrischen Hauptrohr und von diesem zu den einzelnen Zylindern abzweigenden, gleichen und gleichgerichteten Saugrohrstutzen, wobei die Saugrohrstutzen mittels Flanschen am Zylinderkopf der Brennkraftmaschine befestigbar sind,
*dadurch gekennzeichnet*, daß das Hauptrohr (1) zum Einfahren je eines Gußkerns an beiden Stirnseiten (2, 3) offen ist, die Saugrohrstutzen (4) zum Einfahren je eines weiteren Gußkerns weitgehend gradlinig ausgeführt sind und das Hauptrohr (1) zusammen mit den Saugrohrstutzen (4) einteilig sowie im Druckgußverfahren hergestellt ist.

2. Luftansaugrohr nach Anspruch 1,
dadurch gekennzeichnte, daß das Hauptrohr (1) aus zwei etwa der halben Hauptrohrlange entsprechenden Hauptrohrabschnitten (5, 6) ausgebildet ist.

3. Luftansaugrohr nach Anspruch 2,
dadurch gekennzeichnet, daß die Hauptrohrabschnitte (5, 6) sich zu ihren offenen Stirnseiten (2, 3) hin, vorzugsweise gleichmäßig konisch erweitern.

4. Luftansaugrohr nach einem der Ansprüche 1 bis 3,
dadurch gekennzeichnet, daß das Hauptrohr (1) zumindest im Bereich der anschließenden Saugrohrstutzen (4) über einen Teilumfangsabschnitt (13) abgeflacht ist.

5. Luftansaugrohr nach einem der Ansprüche 2 bis 4,
dadurch gekennzeichnet, daß die Hauptrohrabschnitte (5, 6) an ihren Stirnseiten (2, 3) einen vorzugsweise drei Schraublöcher aufweisenden Befestigungsflansch (8) tragen, der über in Längsrichtung des Hauptrohrs (1) liegende Versteifungsrippen (9) an den Hauptrohrabschnitten (5, 6) abgestützt ist.

6. Luftansaugrohr nach einem der Ansprüche 2 bis 5
dadurch gekennzeichnet, daß sich die Hauptrohrabschnitte (5, 6) im Bereich der Stirnseiten (2, 3) vom abgeflachten Hauptrohrabschnitt (5, 6) zu einem kreisrunden Durchtrittsquerschnitt in der Stirnflache (2, 3) erweitern.

7. Luftansaugrohr nach einem der Ansprüche 1 bis 6
dadurch gekennzeichet, daß das Hauptrohr (1) umlaufende Querrippen (11) aufweist.

8. Luftansaugrohr nach einem der Ansprüche 1 bis 7,
dadurch gekennzeichnet, daß das Hauptrohr (1) mindestens eine uber die ganze axiale Lange des Hauptrohres laufende Langsrippe (12) aufweist.

9. Luftansaugrohr nach Anspruch 7 und 8,
dadurch gekennzeichnet, daß die Querrippen (11) und die Längsripppe (12) einen Rippenverbund bilden.

## Claims

1. An intake air conduit for an internal combustion engine, comprising a substantially cylindrical main conduit and similar short conduits branching from the main conduit and extending in the same direction to the individual cylinders, the short conduits having flanges for fastening them to the cylinder head of the internal combustion engine, characterised in that both ends (2, 3) of the main conduit (1) are open for introducing a casting core, the short conduits (4) are each made substantially straight for introducing another core into each one, and the main conduit (1) and the short conduits (4) are produced together by die casting.

2. An intake air conduit according to claim 1, characterised in that the main conduit (1) is made up of two portions (5, 6) each of which is approximately half the length of the main conduit.

3. An intake air conduit according to claim 2, characterised in that the open end faces (2, 3) of the main-conduit portions (5, 6) widen, preferably uniformly and conically.

4. An intake air conduit according to any one of claims 1 to 3, characterised in that the main conduit is flattened around part of its circumference, at least in the region of the adjacent short conduits (4).

5. An intake air conduit according to any one of claims 2 to 4, characterised in that the end faces (2, 3) of the main-conduit portions (5, 6) support a securing flange (8), preferably with three screw-holes, which abuts the main-conduit portions (5, 6) via reinforcing ribs (9) extending in the longitudinal direction of the main conduit (1).

6. An intake air conduit according to any one of claims 2 to 5, characterised in that the main-conduit portions (5, 6) in the region of the end faces (2, 3) widen from the flat portions (5, 6) to a circular passage cross-section in the end faces (2, 3).

7. An intake air conduit according to any one of claims 1 to 6, characterised in that the main conduit (1) has peripheral transverse ribs (11).

8. An intake air conduit according to any one of claims 1 to 7, characterised in that the main conduit (1) has at least one longitudinal rib (12) extending along the entire axial length of the main conduit.

9. An intake air conduit according to claims 7 and 8, characterised in that the transverse ribs (11) and the longitudinal rib (12) form a composite rib.

## Revendications

1. Conduit d'admission d'air pour un moteur à combustion interne, consistant en un tuyau principal sensiblement cylindrique et en ajutages tubulaires d'admission partant en dérivation de celui-ci vers les différents cylindres du moteur à combustion interne, ajutages semblables et orientés dans le même sens, les ajutages tubulaires d'admission pouvant être fixés au moyen de brides sur la culasse du moteur à combustion interne, conduit d'admission d'air caractérisé en ce que le tuyau principal (1) est ouvert aux deux extrémités frontales (2, 3) pour permette l'entrée d'un noyau, en ce que les ajutages tubulaires d'admission (4) sont réalisés de façon sensiblement rectiligne pour permettre l'entrée d'un autre noyau et en ce que le tuyau principal (1) est fabriqué en même temps que les ajutages tubulaires d'admission (4) d'une seule pièce et selon un procédé de coulée sous pression.

2. Conduit d'admission d'air selon la revendication 1, caractérisé en ce que le tuyau principal (1) est constitué de deux sections tubulaires principales (5, 6) correspondant à peu près à la demi longueur du tuyau principal.

3. Conduit d'admission d'air selon la revendication 2, caractérisé en ce que les sections de tuyau principal (5, 6) s'évasent, de préférence de façon régulièrement conique, en direction de leurs faces frontales ouvertes (2, 3).

4. Conduit d'admission d'air selon les revendications 1 à 3, caractérisé en ce que le tuyau principal (1) est aplati au moins dans la zone de l'ajutage tubulaire d'admission (4) qui s'y raccorde sur une section partielle de son pourtour (13).

5. Conduit d'admission selon l'une des revendications 2 à 4, caractérisé en ce que les sections tubulaires principales (5, 6) portent sur leurs faces frontales (2, 3) une bride de fixation (8) présentant de préférence trois trous de vis, bride qui s'appuie sur les sections tubulaires principales (5, 6) par l'intermédiaire de nervures de raidissage (9) s'étendant dans le sens de la longueur du tuyau principal (1).

6. Conduit d'admission d'air selon l'une des revendications 2 à 5, caractérisé en ce que les sections tubulaires principales (5, 6) s'évasent dans la zone des faces frontales (2, 3) à partir de la section tubulaire principale aplatie (5, 6) en direction d'une section transversale de passage circulaire dans la face frontale (2, 3).

7. Conduit d'admission d'air selon l'une des revendications 1 à 6, caractérisé en ce que le tuyau principal (1) présente des nervures transversales (1) qui en font tout le tour.

8. Conduit d'admission d'air selon l'une des revendications 1 à 7, caractérisé en ce que le tuyau principal (1) présente au moins une nervure longitudinale (12) s'étendant sur toute la longueur axiale du tuyau principal.

9. Conduit d'admission d'air selon les revendications 7 et 8, caractérisé en ce que les nervures transversales (11) et les nervures longitudinales (12) forment un ensemble nervuré.
